# FASCICULE DE BREVET EUROPEEN

(11) **EP 2 226 258 B1**
(45) Date de publication et mention de la délivrance du brevet: **15.02.2012**
(21) Numéro de dépôt: 10154723.0
(22) Date de dépôt: 25.02.2010
(51) Int. Cl.: B65D 5/42, B65D 77/04, B65D 51/24

(54) **Emballage pour produit alimentaire à enveloppe entourant un récipient fermé par un couvercle, et son procédé de fabrication.**
Lebensmittelverpackung mit einer umgebenden Hülle für einen Behälter mit Deckel, und Verfahren zu deren Herstellung
Foodstuff package with a surrounding sleeve for a container with a lid, and process for the making thereof

(30) Priorité: 06.03.2009 FR 0901028
(43) Date de publication de la demande: 08.09.2010
(73) Titulaire: BONGRAIN S.A., 78223 Viroflay (FR)
(72) Inventeur: Adeline, Laurence, 24460 Agonac (FR); Ott, Christian, 87634 Oberguenzburg (DE)
(74) Mandataire: Bolinches, Michel Jean-Marie

(56) Documents cités:
- DE-A1- 4 320 758
- DE-U1- 7 707 275
- GB-A- 1 380 240
- GB-A- 2 284 585

## Description

La présente invention concerne un emballage comprenant un container de type à récipient pour produit alimentaire fermé par un couvercle et une enveloppe qui entoure le container et au contact de laquelle ce dernier est monté, ainsi qu'un procédé de fabrication de cet emballage.

Il est connu de longue date de conditionner des produits alimentaires dans un récipient fermé par un couvercle, en pourvoyant en outre le container ainsi obtenu d'une enveloppe typiquement en carton venant l'entourer en son fond, sa face supérieure et au moins en deux de ses faces latérales opposées, par exemple en scellant à chaud ou en collant cette enveloppe sur ce container. On peut par exemple citer le document GB-A-2 284 585 qui présente un emballage ainsi obtenu.

Un inconvénient majeur de ces emballages connus à enveloppe entourant un container fermé réside dans la nécessité d'individualiser chaque container spécifiquement en fonction du produit qu'il est destiné à contenir, par l'opération d'étiquetage de son couvercle et/ou récipient, ce qui représente un coût de fabrication des containers relativement élevé.

Un but de la présente invention est de proposer un emballage comprenant un container pour produit alimentaire de type à récipient fermé par un couvercle, et une enveloppe qui entoure le container et au contact de laquelle ce dernier est monté, qui remédie à cet inconvénient.

A cet effet, un emballage selon l'invention est tel que ce couvercle est revêtu d'au moins un élément d'identification du produit qui y est plaqué par enlèvement d'au moins une zone de l'enveloppe de géométrie prédéterminée et formant le ou chaque élément.

Par « récipient » et « couvercle », on entend dans la présente description respectivement un support pour le produit alimentaire comportant un fond et éventuellement une paroi latérale (ce récipient pour être dépourvu de paroi latérale dans le cas d'un socle ou plateau recevant ce produit), et un moyen de fermeture de ce support pouvant être de type couvercle sensiblement plat ou bien à paroi latérale (i.e. une cloche dans ce dernier cas).

On notera que cet emballage selon l'invention permet d'utiliser des containers initialement « neutres » d'apparence, i.e. vierges de toute inscription ou étiquette même pour des produits différents qu'ils sont destinés à contenir, grâce à l'utilisation de l'enveloppe elle-même pour identifier chaque produit par transfert d'une ou plusieurs zones prédéterminée(s) de cette enveloppe sur la paroi du container à l'emplacement de son couvercle et éventuellement de la paroi latérale du récipient qu'il ferme.

On notera également que le container peut être revêtu d'une pluralité d'éléments d'identifications distincts provenant de cette enveloppe, ou bien d'un seul et unique élément d'identification conçu pour former une étiquette commerciale appliquée sur ce container.

De préférence, le container est revêtu d'un unique élément d'identification plaqué sur son couvercle par poinçonnage de l'enveloppe à l'emplacement de ladite zone correspondante, laquelle est localisée sensiblement au centre d'une face supérieure de l'enveloppe amputée de cette zone. Avantageusement, ce poinçonnage est réalisé de manière automatisée, étant précisé que l'on pourrait également découper autrement cet élément d'identification avant de le fixer sur le couvercle.

A titre encore plus préférentiel, cet élément d'identification constitué de ladite zone d'enveloppe forme une étiquette pour le couvercle qui s'étend sensiblement sur toute la surface de ce dernier vers l'intérieur et en contrebas d'un rebord périphérique du couvercle qui est clipé sur le récipient, ce rebord présentant de préférence une pluralité de creux régulièrement espacés sur la périphérie d'un épaulement de ce rebord contre lequel est disposé cet élément.

On notera que ces creux facilitent le positionnement de l'élément d'identification contre le rebord de couvercle.

Selon une autre caractéristique de l'invention, ledit ou chaque élément d'identification peut être fixé au couvercle par des moyens mécaniques ou adhésifs, cet élément étant de préférence pré-encollé pour adhérer au couvercle suite au poinçonnage précité en formant une étiquette identifiant le produit contenu dans le container.

Selon une autre caractéristique de l'invention, la paroi de l'enveloppe comporte un fond recevant le récipient et une face supérieure ajourée par l'enlèvement de ladite zone qui sont reliées entre elles par deux faces latérales opposées, cette paroi étant adaptée pour caler le container dans l'enveloppe.

Selon une autre caractéristique de l'invention, des moyens de maintien du container dans l'enveloppe peuvent avantageusement être formés sur ladite paroi de cette dernière, en étant localisées :
- sur une région périphérique du côté interne de ladite face supérieure entourant ladite zone enlevée, par un scellage ou collage de cette région interne sur un rebord périphérique du couvercle, et/ou
- sur ledit fond par au moins deux rabats de calage qui sont respectivement articulés sur deux bords inférieurs opposés de ce fond reliant lesdites faces latérales entre elles et qui sont chacun adaptés pour épouser une partie de la paroi latérale du récipient en étant rabattus vers l'intérieur de l'enveloppe.

Avantageusement, la paroi latérale du récipient peut être à symétrie de révolution, par exemple au moins en partie tronconique, et le couvercle est dans ce cas circulaire de type clipé sur cette paroi latérale, l'enveloppe présentant alors de préférence une géométrie sensiblement parallélépipédique et lesdits moyens de maintien comprenant ces deux rabats dont les bords libres respectifs sont échancrés en arc de cercle de sorte à épouser le contour de cette paroi latérale pour caler le récipient en regard des deux faces latérales de l'enveloppe.

Selon une autre caractéristique de l'invention, l'enveloppe peut avantageusement être réalisée en carton plié et soudé par recouvrement en son fond par une bande de soudure s'étendant sur un côté dudit fond, et le container peut être réalisé en au moins une matière plastique (par exemple en deux matériaux thermoplastiques souples différents pour le couvercle et pour le récipient).

Comme indiqué ci-dessus, l'enveloppe peut présenter une géométrie sensiblement parallélépipédique enserrant le container, lequel est de préférence à symétrie de révolution et est par exemple de section radiale circulaire. On notera toutefois que d'autres géométries non circulaires sont utilisables tant pour le couvercle que pour le récipient qu'il ferme, des sections elliptiques ou polygonales (par exemple rectangulaires ou carrées) étant également envisageables pour le container.

Un procédé de fabrication selon l'invention d'un emballage tel que défini ci-dessus comprend successivement :
a) un remplissage du container au moyen dudit produit,
b) une fermeture du container ainsi rempli par son couvercle,
c) un positionnement de l'enveloppe autour du container ainsi fermé de telle manière que ladite ou chaque zone de l'enveloppe à enlever qui comprend ledit ou chaque élément d'identification soit localisée en regard d'un emplacement prédéterminé du couvercle, puis
d) un poinçonnage de l'enveloppe ainsi positionnée à l'emplacement de la ou de chaque zone pour plaquer le ou chaque élément d'identification sur le couvercle, cet élément étant de préférence pré-encollé pour adhérer au couvercle après ce poinçonnage.

D'autres caractéristiques, avantages et détails de la présente invention ressortiront à la lecture de la description suivante de plusieurs exemples de réalisation de l'invention, donnés à titre illustratif et non limitatif, ladite description étant réalisée en référence avec les dessins joints, parmi lesquels :
la figure 1 est une vue schématique de dessus d'un emballage selon l'invention,
la figure 2 est une vue en perspective de l'emballage de la figure 1 selon un exemple de réalisation de l'invention,
la figure 3 est une vue en perspective de l'emballage de la figure 1 en cours de fabrication, selon un autre exemple de réalisation de l'invention correspondant à une variante de la figure 2,
la figure 4 est une vue en perspective d'un container à couvercle utilisable dans les emballages des figures 2 et 3, et
la figure 5 est une vue de dessus du container de la figure 4 montrant le détail de la structure du couvercle qu'il comporte.

L'emballage 1,1' illustré à titre préférentiel aux figures 1 à 5 contient par exemple un fromage ou une spécialité fromagère, étant précisé qu'il pourrait contenir tout autre produit alimentaire. Cet emballage 1 comprend, d'une part, un container 2 qui est rempli de ce produit et qui est constitué d'un récipient 3 fermé par un couvercle 4 et, d'autre part, une enveloppe 5, 5' qui entoure le container 2 et au contact de laquelle ce dernier est monté.

Dans les exemples de réalisation illustrés, l'enveloppe 5, 5' présente une géométrie parallélépipédique enserrant le container 2, lequel est à symétrie de révolution avec une section radiale circulaire tant pour le récipient 3 qui est par exemple évasé suivant plusieurs tronçons globalement tronconiques que pour le couvercle 4 qui est plat, à l'exception d'un rebord périphérique 4a venant se cliper sur un bord périphérique du récipient 3. Ce dernier et le couvercle 4 sont par exemple réalisés en deux matériaux thermoplastiques souples différents.

Comme illustré aux figures 2 et 3, l'enveloppe 5, 5', réalisée en carton plié, comporte essentiellement un fond 5a recevant celui du récipient 3 et une face supérieure 5b ajourée en son centre qui sont reliées entre elles par deux faces latérales 5c et 5d opposées, de telle sorte que les deux autres côtés opposés de l'enveloppe 5, 5' soient ouverts (au moins en partie) pour permettre d'en extraire le container et de l'y repositionner après usage. Cette enveloppe 5, 5' est en outre soudée sur elle-même en son fond par une bande de soudure 5e (visible à la figure 3) s'étendant le long d'un côté du fond 5a.

Selon l'invention, la face supérieure 5b de l'enveloppe 5, 5' est ajourée par poinçonnage (voir flèche A à la figure 3) d'une zone prédéterminée S de celle-ci (identifiée en pointillés sur cette figure) destinée à former une étiquette d'identification 6 du produit contenu dans le container 2, après remplissage, fermeture et positionnement précis de ce dernier en dessous de cette face supérieure 5b à poinçonner (cette étiquette 6 est symbolisée par des hachures aux figures 1, 2, 4 et 5). Ce poinçonnage est avantageusement réalisé par un piston à commande automatisée, et il a ainsi pour effet de transférer au container 2 l'étiquette 6 pré-intégrée à l'enveloppe 5, 5' en la plaquant par collage sur la face externe du couvercle 4, par exemple sur toute la surface de celui-ci comme visible sur les figures 1 à 5. A cet effet, l'étiquette 6 peut être pré-encollée pour adhérer instantanément au couvercle 4 lors de ce poinçonnage.

Comme cela est visible aux figures 4 et 5, le rebord 4a du couvercle 4 est relié à la surface plate de ce dernier recevant l'étiquette 6 par un épaulement 4b qui forme une butée verticale périphérique pour cette dernière et qui présente des creux 4c (voir figure 2) régulièrement espacés pour faciliter le positionnement de l'étiquette 6 lors de son application sur le couvercle 4.

L'emballage 1 selon l'invention comprend en outre (voir figures 2 et 3) des moyens de maintien du container 2 dans l'enveloppe 5, 5' qui sont formés sur la paroi de cette dernière en étant par exemple obtenus par un collage, sur le rebord 4a du couvercle 4, d'une région périphérique (non visible) du côté interne de sa face supérieure 5b entourant l'orifice de celle-ci résultant du poinçonnement de la zone S.

Dans l'exemple de la figure 2, ces moyens de maintien comprennent également deux rabats 7 de calage du récipient 3 (un seul rabat 7 est visible) qui sont respectivement articulés sur deux bords inférieurs 8 opposés du fond 5a de l'enveloppe 5 reliant ses faces latérales 5b et 5c entre elles et qui ont chacun leurs bords libres 7a échancrés en arc de cercle pour épouser une partie de la paroi latérale du récipient 3 en étant rabattus vers l'intérieur de l'enveloppe 5.

On notera que la forme de l'enveloppe 5, 5' d'un emballage selon l'invention n'est pas limitée à celle illustrée sur ces figures, et qu'elle pourrait être en variante partiellement ou totalement fermée sur chacune de ses faces latérales (i.e. à la place des deux côtés ouverts de l'enveloppe 5, 5', qui pourraient par exemple être munis de volets articulés sur le fond 5a ou sur la face supérieure 5b).

## Revendications

1. Emballage (1, 1') comprenant un container (2) pour produit alimentaire de type à récipient (3) fermé par un couvercle (4), et une enveloppe (5, 5') qui entoure le container et au contact de laquelle ce dernier est monté, **caractérisé en ce que** ce couvercle est revêtu d'au moins un élément d'identification (6) du produit qui y est plaqué par enlèvement d'au moins une zone (S) de l'enveloppe de géométrie prédéterminée et formant le ou chaque élément.

2. Emballage (1, 1') selon la revendication 1, **caractérisé en ce que** ledit ou chaque élément d'identification (6) est plaqué sur le couvercle (4) par poinçonnage de l'enveloppe (5, 5') à l'emplacement de ladite zone (S), laquelle est localisée sensiblement au centre d'une face supérieure (5b) de l'enveloppe amputée de cette zone.

3. Emballage (1, 1') selon la revendication 2, **caractérisé en ce que** ledit ou chaque élément d'identification (6) constitué de ladite zone d'enveloppe (S) forme une étiquette pour le couvercle (4) qui s'étend sensiblement sur toute la surface de ce dernier vers l'intérieur et en contrebas d'un rebord périphérique (4a) du couvercle qui est clipé sur le récipient (3), ce rebord présentant de préférence une pluralité de creux (4c) régulièrement espacés sur la périphérie d'un épaulement (4b) de ce rebord contre lequel est disposé cet élément.

4. Emballage (1, 1') selon une des revendications 1 à 3, **caractérisé en ce que** ledit ou chaque élément d'identification (6) est fixé au couvercle (4) par des moyens mécaniques ou adhésifs, cet élément étant de préférence pré-encollé pour adhérer au couvercle en formant une étiquette identifiant le produit contenu dans le container (2).

5. Emballage (1, 1') selon une des revendications 1 à 4, **caractérisé en ce que** la paroi de l'enveloppe (5, 5') comporte un fond (5a) recevant le récipient (3) et une face supérieure (5b) ajourée par l'enlèvement de ladite zone (S) qui sont reliées entre elles par deux faces latérales (5c et 5d) opposées, cette paroi étant adaptée pour caler le container (2) dans l'enveloppe.

6. Emballage (1, 1') selon la revendication 5, **caractérisé en ce que** des moyens de maintien du container (2) dans l'enveloppe (5, 5') sont formés sur ladite paroi de cette dernière, en étant obtenus :
- sur une région périphérique du côté interne de ladite face supérieure (5b) entourant ladite zone (S) enlevée de l'enveloppe (5'), par un scellage ou collage de cette région interne sur un rebord périphérique (4a) du couvercle (4), et/ou
- sur ledit fond (5a) par au moins deux rabats de calage (7) qui sont respectivement articulés sur deux bords inférieurs (8) opposés de ce fond reliant lesdites faces latérales (5c et 5d) entre elles et qui sont chacun adaptés pour épouser une partie de la paroi latérale du récipient (3) en étant rabattus vers l'intérieur de l'enveloppe (5).

7. Emballage (1) selon la revendication 6, la paroi latérale du récipient (3) étant à symétrie de révolution, par exemple au moins en partie tronconique, et le couvercle (4) étant circulaire de type clipé sur cette paroi latérale, **caractérisé en ce que** l'enveloppe (5) présente une géométrie sensiblement parallélépipédique et **en ce que** lesdits moyens de maintien comprennent lesdits deux rabats (7) dont les bords libres respectifs (7a) sont échancrés en arc de cercle de sorte à épouser le contour de cette paroi latérale pour caler le récipient en regard desdites deux faces latérales (5c et 5d) de l'enveloppe.

8. Emballage (1, 1') selon une des revendications précédentes, **caractérisé en ce que** l'enveloppe (5, 5') est en carton plié et soudé par recouvrement en son fond par une bande de soudure s'étendant sur un côté dudit fond (5a), et **en ce que** le container (2) est réalisé en au moins une matière plastique.

9. Emballage (1, 1') selon une des revendications précédentes, **caractérisé en ce que** l'enveloppe (5, 5') présente une géométrie sensiblement parallélépipédique enserrant le container (2), lequel est à symétrie de révolution et est de préférence de section radiale circulaire.

10. Procédé de fabrication d'un emballage (1, 1') selon une des revendications précédentes, **caractérisé en ce qu'**il comprend successivement :
a) un remplissage du container (2) au moyen dudit produit,
b) une fermeture du container ainsi rempli par son couvercle,
c) un positionnement de l'enveloppe (5, 5') autour du container ainsi fermé de telle manière que ladite ou chaque zone (S) de l'enveloppe à enlever qui comprend ledit ou chaque élément d'identification (6) soit localisée en regard d'un emplacement prédéterminé du couvercle, puis
d) un poinçonnage (A) de l'enveloppe ainsi positionnée à l'emplacement de la ou de chaque zone pour plaquer le ou chaque élément d'identification sur le couvercle, cet élément étant de préférence pré-encollé pour adhérer au couvercle après ce poinçonnage.

## Claims

1. Packaging (1,1') comprising a container (2) for a food product of the type with a receptacle (3) closed by a lid (4), and a jacket (5, 5') that surrounds the container and in contact with which the latter is mounted, **characterized in that** this lid is covered with at least one element (6) for identifying the product that is pressed thereon by removal of at least one zone (S) of the jacket of a predetermined geometry and forming the or each element.

2. Packaging (1, 1') according to Claim 1, **characterized in that** the said or each identification element (6) is pressed onto the lid (4) by stamping the jacket (5, 5') in the location of the said zone (S) which is located substantially in the centre of an upper face (5b) of the jacket where this zone has been removed.

3. Packaging (1, 1') according to Claim 2, **characterized in that** the said or each identification element (6) formed by the said jacket zone (S) forms a label for the lid (4) which extends substantially over the whole surface of the latter towards the inside and below a peripheral rim (4a) of the lid that is clipped onto the receptacle (3), this rim preferably having a plurality of recesses (4c) evenly spaced over the periphery of a shoulder (4b) of this rim against which this element is placed.

4. Packaging (1, 1') according to one of Claims 1 to 3, **characterized in that** the said or each identification element (6) is attached to the lid (4) by mechanical or adhesive means, this element preferably being pre-spread with adhesive in order to adhere to the lid, forming a label identifying the product contained in the container (2).

5. Packaging (1, 1') according to one of Claims 1 to 4, **characterized in that** the wall of the jacket (5,5') comprises a bottom (5a) receiving the receptacle (3) and an upper face (5b) opened by the removal of the said zone (S) that are connected together by two opposite lateral faces (5c and 5d), this wall being suitable for immobilizing the container (2) in the jacket.

6. Packaging (1, 1') according to Claim 5, **characterized in that** the means for holding the container (2) in the jacket (5, 5') are formed on the said wall of the latter, while being obtained:
- on a peripheral region of the inner side of the said upper face (5b) surrounding the said zone (S) removed from the jacket (5'), by a sealing or bonding of this inner region onto a peripheral rim (4a) of the lid (4), and/or
- on the said bottom (5a) by at least two immobilizing flaps (7) that are respectively articulated to two opposite lower edges (8) of this bottom connecting the said lateral faces (5c and 5d) together and that are each suitable for closely fitting a portion of the lateral wall of the receptacle (3) while being folded down towards the inside of the jacket (5).

7. Packaging (1) according to Claim 6, the lateral wall of the receptacle (3) having symmetry of revolution, for example at least partly frustoconical, and the lid (4) being circular of the type clipped onto this lateral wall, **characterized in that** the jacket (5) has a substantially parallelepipedal geometry and **in that** the said holding means comprise the said two flaps (7) the respective free edges (7a) of which are cut away in an arc of a circle so as to closely fit the contour of this lateral wall in order to immobilize the receptacle in front of the said two lateral faces (5c and 5d) of the jacket.

8. Packaging (1, 1') according to one of the preceding claims, **characterized in that** the jacket (5, 5') is made of cardboard that is folded and sealed by covering its bottom with a strip of sealant extending over one side of the said bottom (5a), and **in that** the container (2) is made of at least one plastic.

9. Packaging (1, 1') according to one of the preceding claims, **characterized in that** the jacket (5, 5') has a substantially parallelepipedal geometry gripping the container (2), which has symmetry of revolution and preferably has a circular radial section.

10. Method for manufacturing a packaging (1, 1') according to one of the preceding claims, **characterized in that** it comprises successively:
a) a filling of the container (2) by means of the said product,
b) a closure of the container, thus filled, by its lid,
c) a positioning of the jacket (5, 5') around the container thus closed so that the said or each zone (S) of the jacket to be removed which comprises the said or each identification element (6) is located facing a predetermined location of the lid, then
d) a stamping (A) of the jacket thus positioned in the location of the or each zone in order to press the or each identification element onto the lid, this element preferably being pre-spread with adhesive in order to adhere to the lid after this stamping.

## Patentansprüche

1. Verpackung (1, 1'), die einen Behälter (2) für ein Nahrungsmittelprodukt von der Art eines mit einem Deckel (4) verschlossenen Gefäßes (3) sowie eine Banderole (5, 5'), welche den Behälter umgibt und mit welcher dieser in Anlagekontakt montiert ist, aufweist, **dadurch gekennzeichnet, dass** der Deckel mit mindestens einem Element (6) zur Identifizierung des Produktes kaschiert ist, das dort durch Entfernen mindestens eines Bereiches (S) der Banderole, der eine vorgegebene Geometrie besitzt und das bzw. jedes Element ausbildet, aufgebracht ist.

2. Verpackung (1, 1') nach Anspruch 1, **dadurch gekennzeichnet, dass** das bzw. jedes Identifizierungselement (6) durch Stanzen der Banderole (5, 5') an der Stelle des Bereiches (S), der sich im Wesentlichen in der Mitte einer Oberseite (5b) der Banderole mit dem ausgeschnittenen Bereich befindet, auf dem Deckel (4) aufgebracht ist.

3. Verpackung (1, 1') nach Anspruch 2, **dadurch gekennzeichnet, dass** das bzw. jedes aus dem genannten Bereich (S) der Banderole bestehende Identifizierungselement (6) ein Etikett für den Deckel (4) bildet, das sich im Wesentlichen über dessen gesamte Fläche zur Innenseite und unter einen Umfangsrand (4a) des auf dem Gefäß (3) verrasteten Deckels erstreckt, wobei dieser Rand bevorzugt eine Mehrzahl von Aussparungen (4c) aufweist, die gleichmäßig auf dem Umfang einer Schulter (4b) dieses Randes verteilt sind, gegen den das Element angeordnet ist.

4. Verpackung (1, 1') nach einem der Ansprüche 1 bis 3, **dadurch gekennzeichnet, dass** das bzw. jedes Identifizierungselement (6) mittels mechanischer Mittel oder Klebemittel an dem Deckel (4) befestigt ist, wobei das Element bevorzugt vorausgehend mit Klebstoff beschichtet ist, so dass es an dem Deckel haftet und somit ein Etikett bildet, welches das in dem Behälter (2) enthaltene Produkt identifiziert.

5. Verpackung (1, 1') nach einem der Ansprüche 1 bis 4, **dadurch gekennzeichnet, dass** die Wand der Banderole (5, 5') einen Boden (5a) zum Aufnehmen des Gefäßes (3) sowie eine durch das Entfernen des Bereiches (S) durchbrochene Oberseite (5b) aufweist, die durch zwei einander entgegengesetzte Seitenflächen (5c und 5d) miteinander verbunden sind, wobei diese Wand dazu ausgelegt ist, den Behälter (2) in der Banderole festzulegen.

6. Verpackung (1, 1') nach Anspruch 5, **dadurch gekennzeichnet, dass** Einrichtungen zum Halten des Behälters (2) in der Banderole (5, 5') auf der Wand der Banderole ausgebildet sind und hergestellt sind:
- an einem Umfangsbereich der Innenfläche der Oberseite (5b), der den entfernten Bereich (S) der Banderole (5') umgibt, durch Aufsiegeln oder Aufkleben dieses inneren Bereiches an einem Umfangsrand (4a) des Deckels (4), und/oder
- an dem Boden (5a) durch mindestens zwei Haltelaschen (7), die jeweils an zwei einander entgegengesetzten unteren Rändern (8) dieses die Seitenflächen (5c und 5d) miteinander verbindenden Bodens gelenkig vorgesehen sind, und die jeweils dazu ausgelegt sind, sich an einen Teil der Seitenwand des Gefäßes (3) anzulegen, wobei sie zur Innenseite der Banderole (5) hin umgeschlagen sind.

7. Verpackung (1) nach Anspruch 6, wobei die Seitenwand des Gefäßes (3) punktsymmetrisch, z.B. teilweise kegelstumpfförmig ist, und der Deckel (4) kreisförmig und von dem auf dieser Seitenwand verrasteten Typ ist, **dadurch gekennzeichnet, dass** die Banderole (5) eine im Wesentlichen parallelepipedische Geometrie besitzt, und dass die Halteeinrichtungen die beiden Laschen (7) umfassen, deren jeweilige freie Ränder (7a) kreisbogenförmig ausgeschnitten sind, so dass sie sich an die Kontur der Seitenwand anlegen, um das Gefäß gegenüber den beiden Seitenflächen (5c und 5d) der Banderole festzulegen.

8. Verpackung (1, 1') nach einem der vorhergehenden Ansprüche, **dadurch gekennzeichnet, dass** die Banderole (5, 5') aus gefaltetem Karton besteht und an ihrem Boden überlappend durch einen Schweissstreifen verschweisst ist, der sich über eine Seite des Bodens (5a) erstreckt, und dass der Behälter (2) aus mindestens einem Plastikmaterial gefertigt ist.

9. Verpackung (1, 1') nach einem der vorhergehenden Ansprüche, **dadurch gekennzeichnet, dass** die Banderole (5, 5') eine im Wesentlichen parallelepipedische Geometrie besitzt, welche den Behälter (2), der punktsysmmetrisch ist und dessen Radialschnitt bevorzugt kreisförmig ist, umschließt.

10. Verfahren zur Herstellung einer Verpackung (1, 1') nach einem der vorhergehenden Ansprüche, **dadurch gekennzeichnet, dass** es aufeinanderfolgend umfasst:
a) Befüllen des Behälter (2) mit dem Produkt,
b) Verschließen des solcherart befüllten Behälters mit seinem Deckel,
c) Anordnen der Banderole (5, 5') um den solcherart geschlossenen Behälter, so dass sich der bzw. jeder zu entfernende Bereich (S) der Banderole, der das bzw. jedes Identifizierungselement (6) aufweist, einer vorgegebenen Stelle des Deckels gegenüberliegend befindet, und daraufhin
d) Stanzen (A) der solcherart angeordneten Banderole an der Stelle des bzw. jedes Bereiches zum Aufbringen des bzw. jedes Identifizierungselementes auf den Deckel, wobei das Element bevorzugt vorausgehend mit Klebstoff beschichtet ist, so dass es nach dem Stanzen an dem Deckel haftet.
